# EUROPÄISCHE PATENTSCHRIFT

(11) **EP 3 365 876 B1**
(45) Veröffentlichungstag und Bekanntmachung des Hinweises auf die Patenterteilung: **12.06.2019**
(21) Anmeldenummer: 16781358.3
(22) Anmeldetag: 10.10.2016
(51) Int. Cl.: G08B 13/08, G08B 25/10

(54) **SIGNALÜBERTRAGUNG AN EINEM FENSTER ODER EINER TÜR**
SIGNAL TRANSMISSION ON A WINDOW OR A DOOR
TRANSMISSION DE SIGNAL AU NIVEAU D'UNE FENÊTRE OU D'UNE PORTE

(30) Priorität: 23.10.2015 DE 202015007356 U
(43) Veröffentlichungstag der Anmeldung: 29.08.2018
(73) Patentinhaber: Siegenia-Aubi KG, 57234 Wilnsdorf (DE)
(72) Erfinder: NEUMANN, Alexander, 57299 Burbach (DE); SCHNITTERT, Sebastian, 57258 Freudenberg (DE)
(86) Internationale Anmeldenummer: PCT/EP2016/074136
(87) Internationale Veröffentlichungsnummer: WO 2017/067802

(56) Entgegenhaltungen:
- WO-A1-2014/111502
- DE-A1- 10 059 582
- US-A1- 2005 156 738

## Beschreibung

Die Erfindung betrifft eine Signalübertragungseinrichtung an einem Fenster oder einer Tür nach dem Oberbegriff des Anspruchs 1.

DE-C2-1 00 59 582 schlägt eine Überwachungseinrichtung für den Öffnungs-, Schließ-, Verriegelungs- und/oder Entriegelungszustand eines Fensters, einer Tür o.dgl. vor, mit einer Basisstation und einer am Flügelrahmen befestigten Auswerteeinrichtung. Letztere umfasst einen Sensor (Reedkontakt), der aus der Verlagerungsstellung eines sich beim Verriegeln verlagernden Meldegebers den Verriegelungs-oder Entriegelungszustand eines Schließzapfens erfasst, wobei die am Blendrahmen des Fensters oder der Tür angeordnete Basisstation zusammen mit der Auswerteeinrichtung eine Transpondereinheit bildet, über die der Ver- oder Entriegelungszustand berührungslos übertragen wird. Gleichzeitig gibt das Bestehen oder Fehlen einer Verbindung zwischen der Auswerteeinrichtung und der Basisstation Aufschluss über den öffnungs- und Schließzustand des Fenster- oder der Türflügels.

Damit kommt die am oder im Fensterflügel montierte Auswerteeinrichtung zwar ohne Stromversorgung aus. Der schaltungstechnische Aufwand ist jedoch weiterhin relativ hoch, weil die Basisstation über eine elektrische Leitung mit einer Weiterverarbeitungseinrichtung, z.B. einer Alarmanlage zu verbinden ist. Basisstation und Auswerteeinrichtung müssen zudem innerhalb der Rahmenelemente stets einander gegenüberliegend angeordnet sein, um eine zuverlässige Funktion der Überwachungseinrichtung gewährleisten zu können. Die Montage im Falzluftbereich kann dabei nicht selten zu Dichtungsproblemen führen. Ein nachträglicher Einbau ist auch hier nur bedingt möglich und mit hohen Kosten verbunden.

Ein in DE-C2-101 50 128 offenbartes Sensorsystem verzichtet sowohl auf Batterien als auch auf Verbindungsleitungen. Jedem Sensor ist hierzu ein Spannungsgenerator zugeordnet, der aus der Umgebung oder aus einer mechanischen Bewegung heraus Energie gewinnt und diese in elektrische Energie umwandelt, die für den Betrieb des Sensors und eines Funksenders gespeichert wird. Der Spannungsgenerator kann eine Solarzelle, ein piezoelektrischer Wandler oder ein induktiver Wandler sein, wobei der Energiespeicher ein Kondensator ist, der die für den meist kurzzeitigen Betrieb notwendige Leistung auch dann zur Verfügung stellt, wenn der Spannungsgenerator keine Energie liefern kann. Erreicht die Spannung im Kondensator ein ausreichendes Niveau, wird eine Timerschaltung gestartet, die das gesamte System aktiviert.

Jeder angeschlossene Sensor wird in definierbaren Zeitabständen abgefragt. Die dabei erfasste Zustandsänderung oder ein ermittelter Messwert wird zusammen mit einer Identifikationsnummer in ein Funk-Sendetelegramm kodiert und von dem Funksender über eine Funkstrecke an eine zentrale Auswerteeinheit gesendet. Diese gibt die Informationen an stromnetzgebundene Aktoren, ein Bussystem oder geeignete Anzeigeelemente weiter.

Die DE 202005000784 U1 offenbart eine Vorrichtung zur Erfassung der Position einer Betätigungshandhabe. Dazu ist hier vorgesehen, dass jede gewünschte Funktionsstellung des Hebels erkannt wird und ein entsprechendes Signal erzeugt wird. Die benötigte Energie dazu soll bei der Betätigung der Betätigungshandhabe gewonnen werden. Dazu werden bei der Betätigung mechanische Energien in Federelementen gespeichert und bei Überschreitung eines gewissen Niveaus wird die in den Federelementen gespeicherte Energie zur Energieerzeugung freigesetzt. Dadurch soll der Energiewandler eine gleichmäßige Betätigung erfahren, die unabhängig von der Betätigungskraft und Geschwindigkeit bleibt. Dadurch ist Energie ausschließlich für eine Signalübertragung erreicht.

Die ferner genannte US 2005/156738 A1 offenbart eine Signaleinrichtung mit einer piezoelektrischen Einrichtung, die einen Sender umfasst. Die piezoelektrische Einrichtung erzeugt ein Signal und die elektrische Energie, um das Signal über den Sender weiterzugeben. Dabei ist bei einer Betätigung die Erzeugung von Signal und Energie auf einen Impuls beschränkt.

Die US 5572190 offenbart einen batterielosen Sender einer Überwachungseinrichtung, die eine Tür oder ein Fenster überwachen soll. Jeder Sender ist mit einem Miniaturgenerator oder einem piezoelektrischen Generator ausgestattet. Diese werden beim Bewegen des Flügels aktiviert und liefern dann federbelastet oder bedingt durch Scharnierkräfte die erforderliche Energie zur Signalübertragung.

Die bekannten Vorrichtungen lösen die Energieerzeugung lediglich Impulshaft aus, daher können Signale nur in einem kleinen Zeitfenster beim Vorhandensein einer Bewegung übertragen werden.

Der Erfindung liegt daher die Aufgabe zugrunde eine Vorrichtung bereitzustellen, die hinsichtlich der Energieerzeugung optimiert ist, ohne den Stromerzeuger volumenmäßig stark zu vergrößern. Vielmehr sollen standardisierte Baugruppen kleiner Abmessungen zum Einsatz kommen.

Zur Lösung sieht die Erfindung ein Energieerzeugungsmodul vor, welches durch die Betätigung einer Verriegelungsvorrichtung des Fensters oder der Tür oder einer Bewegung eines beweglichen Teils davon mehrfach in Folge betätigt wird. Durch diese Maßnahme wird ein Energiespeicher geladen, der den Sender versorgt.

Es ist dabei vorgesehen, dass das Energieerzeugungsmodul und ein Mittel zur Betätigung desselben bei einer Betätigung eines Treibstangenbeschlages aneinander vorbei geführt werden, d.h. die erforderliche Bewegung wird aus der Relaivbewegung des Mittels und des Energieerzeugungsmoduls gewonnen.

Vorteilhaft ist hierbei vorgesehen, dass das Energieerzeugungsmodul an dem Flügel ortsfest angebracht ist und ein vom Treibstangenbeschlag bewegter Mitnehmer relativ dazu bewegt wird.

Um den notwendigen Bauraum zu minimieren ist vorgesehen, dass das Energieerzeugermodul auf piezoelektrischer Basis arbeitet und durch Relativbewegung eines Auslöserarms die Beeinflussung des piezoelektrischen Kristalls erfolgt.

Eine besonders einfache Ausgestaltung sieht dabei vor, dass der Auslöserarm einen Mitnehmer hat, der in einer Kulisse des Mitnehmers geführt ist, wobei die Kulisse in einem Betätigungsweg eine aufeinanderfolgende Anzahl von Auslenkungen des Auslösearms zur Folge hat.

Weitere vorteilhafte Ausgestaltungen ergeben sich aus den Zeichnungen. Es zeigt:
Fig. 1

Es kann abweichend von dem dargestellten Ausführungsbeispiel auch vorgesehen sein, dass die Signaleinrichtung zusammen mit der Treibstange 3 bewegt wird und der Mitnehmer ortsfest gelagert ist. Entscheidend für die Funktion ist es, dass das Energieerzeugungsmodul 5 und ein Mittel zur Betätigung desselben, welches im Ausführungsbeispiel der Mitnehmer 6 ist, bei einer Betätigung des Treibstangenbeschlagbauteils 2 aneinander vorbei geführt werden.

Im dargestellten Ausführungsbeispiel ist vorgesehen, dass das Energieerzeugermodul auf piezoelektrischer Basis arbeitet und durch Relativbewegung eines Auslöserarms die Beeinflussung des piezoelektrischen Kristalls erfolgt. Dazu ist das Energieerzeugermodul 5 mit einem Auslöserarm versehen, der in dem Gehäuse 4 in einer quer zur Verschieberichtung 8 verlaufenden Langlochöffnung 11 gelagert ist. Eine Bewegung des Auslöserarms innerhalb der Langlochöffnung löst das Energieerzeugermodul 5 einmalig aus, so dass ein einziger Energieimpuls entsteht.

Der Auslöserarm hat oder bildet einen Mitnehmer, der in einer Kulisse 9 des Mitnehmers 6 geführt ist, wobei die Kulisse 9 innerhalb eines Betätigungsweges eine aufeinanderfolgende Anzahl von Auslenkungen des Auslösearms zur Folge hat. Dies hat zur Folge, dass bei einer Relativbewegung des Mitnehmers 6 zum Energieerzeugungsmodul 5 bei Betätigung der Verriegelungsvorrichtung des Fensters oder der Tür das Energieerzeugungsmodul 5 mehrfach in Folge betätigt wird. Ein der Auswerteeinheit beigeordneter Energiespeicher kann dadurch befüllt werden. Zudem kann aus der Anzahl der Energieimpulse unmittelbar auf den vom Mitnehmer 6 zurückgelegten Stellweg geschlossen werden. Zusammen mit einem Endlagensensor, der die Stellung des Mitnehmers 6 erfasst, ist daher eine Überwachung der Schaltstellung, der Betätigungsanzahl und der Betätigungsgeschwindigkeit möglich. Alle diese Daten können in einem nichtflüchtigen Speicher zwischengespeichert werden und an eine Zentrale übermittelt werden.

Aus der Fig. 2 ist ersichtlich, dass die Kulisse 9 in dem Mitnehmer 6 eine Wellenform aufweist, die der Mitnehmer des Auslösearms in beiden Richtungen leicht durchfahren kann. Der Mitnehmer 6 hat ein Kopplungsende 10, welches eine Langlochbohrung 11 aufweist. Damit umgreift der Mitnehmer 6 einen Riegelzapfen 12 des Treibstangenbeschlagbauteils 2 an einem Sockel 13. Der Sockel 13 ist als Sechskantaufnahme ausgebildet, über den in bekannter Weise ein Exzenter eine Justierung des Riegelzapfens 12 quer zur Verschieberichtung 8 erfolgen kann. Die Langlochöffnung ist dabei so gestaltet, dass die Montage in jeder Verstelllage des Riegelzapfens erfolgen kann. Die vorbeschriebene Anordnung erlaubt und begünstigt die nachträgliche Montage der Signalübertragungseinrichtung an einem bestehenden Fenster oder Tür.

### Bezugszeichenliste

- 1: Signalübertragungseinrichtung
- 2: Treibstangenbeschlagbauteil
- 3: Treibstange
- 4: Gehäuse
- 5: Energieerzeugungsmodul
- 6: Mitnehmer
- 7: Deckwinkel
- 8: Verschieberichtung
- 9: Kulisse
- 10: Kopplungsende
- 11: Langlochbohrung
- 12: Riegelzapfen

## Patentansprüche

1. Signalübertragungseinrichtung (1) an einem Fenster oder einer Tür, umfassend einen Sensor zur Erfassung eines Betriebszustandes des Fensters oder der Tür, eine Auswerteeinheit, welche den Sensor adressiert und einen Sender zur drahtlosen Übertragung des Sensor-Signals an eine Zentrale,
**gekennzeichnet durch** ein Energieerzeugungsmodul (5), welches durch die Betätigung einer Verriegelungsvorrichtung (2) des Fensters oder der Tür oder einer Bewegung eines beweglichen Teils davon mehrfach in Folge betätigt wird.

2. Signalübertragungseinrichtung (1) an einem Fenster oder einer Tür, nach Anspruch 1, **dadurch gekennzeichnet,**
**dass** das Energieerzeugungsmodul (5) und ein Mittel zur Betätigung desselben bei einer Betätigung eines Treibstangenbeschlagbauteils (2) aneinander vorbei geführt werden.

3. Signalübertragungseinrichtung (1) an einem Fenster oder einer Tür, nach Anspruch 2, **dadurch gekennzeichnet,**
**dass** das Energieerzeugungsmodul (5) an dem Flügel ortsfest angebracht ist und ein vom Treibstangenbeschlagbauteils (2) bewegter Mitnehmer (6) relativ dazu bewegt wird.

4. Signalübertragungseinrichtung (1) an einem Fenster oder einer Tür, nach Anspruch 2, **dadurch gekennzeichnet,**
**dass** das Energieerzeugermodul (5) auf piezoelektrischer Basis arbeitet und durch Relativbewegung eines Auslöserarms die Beeinflußung des piezoelektrischen Kristalls erfolgt.

5. Signalübertragungseinrichtung (1) an einem Fenster oder einer Tür, nach Anspruch 4, **dadurch gekennzeichnet,**
**dass** der Auslöserarm einen Mitnehmer hat, der in einer Kulisse des Mitnehmers (6) geführt ist, wobei die Kulisse (9) in einem Betätigungsweg eine aufeinanderfolgende Anzahl von Auslenkungen des Auslösearms zur Folge hat.

## Claims

1. Signal transmission device (1) on a window or a door, comprising a sensor for detecting an operating state of the window or the door, an evaluation unit which addresses the sensor, and a transmitter for the wireless transmission of sensor signal to a control centre,
**characterized by** a power generation module (5), which, due to the actuation of a locking device (2) of the window or of the door or by a movement of a movable part thereof, is actuated several times in succession.

2. Signal transmission device (1) on a window or a door in accordance with claim 1,
**characterized in that**
at an actuation of an espagnolette fitting component (2), the power generation module (5) and a means for its actuation are guided past one another.

3. Signal transmission device (1) on a window or a door in accordance with claim 2,
**characterized in that**
the power generation module (5) is secured to the door or window leaf, and a carrier element (6), moved by the espagnolette fitting component (2), is moved relative to the module.

4. Signal transmission device (1) on a window or a door in accordance with claim 2,
**characterized in that**
the power generation module (5) operates on a piezoelectric basis and, by the relative movement of an actuator arm, incurs the influencing of the piezoelectric crystal.

5. Signal transmission device (1) on a window or a door in accordance with claim 4,
**characterized in that**
the actuator arm has a driver, which is guided in a slotted track link of the carrier element (6), wherein the slotted track link (9), in one movement path, has the consequence of a sequential number of deflections of the actuator arm.

## Revendications

1. Dispositif de transmission de signaux (1) au niveau d'une fenêtre ou d'une porte qui comprend un détecteur pour la saisie d'un état de fonctionnement d'une fenêtre ou d'une porte, une unité d'évaluation, qui adresse le détecteur, et d'un émetteur pour la transmission sans fil du signal du détecteur à une centrale,
**caractérisé par** un module générateur d'énergie (5), qui est actionné plusieurs fois en série, par l'actionnement d'un dispositif de verrouillage (2) de la fenêtre ou de la porte ou par un mouvement d'une pièce mobile de celui-ci.

2. Dispositif de transmission de signaux (1) au niveau d'une fenêtre ou d'une porte selon la revendication 1,
**caractérisé en ce que**
le module générateur d'énergie (5) et un moyen d'actionnement de celui-ci passent l'un à côté de l'autre lors d'un actionnement d'un élément de ferrure (2) de tringle de manoeuvre.

3. Dispositif de transmission de signaux (1) au niveau d'une fenêtre ou d'une porte selon la revendication 2,
**caractérisé en ce que**
le module générateur d'énergie (5) est agencé fixement sur le vantail et qu'un entraîneur (6) mû par l'élément de ferrure (2) de tringle de manoeuvre est déplacé relativement par rapport à celui-ci.

4. Dispositif de transmission de signaux (1) au niveau d'une fenêtre ou d'une porte selon la revendication 2,
**caractérisé en ce que**
le module générateur d'énergie (5) fonctionne sur une base piézoélectrique et que le cristal piézoélectrique est soumis à une influence qui résulte du mouvement relatif d'un bras de déclenchement.

5. Dispositif de transmission de signaux (1) au niveau d'une fenêtre ou d'une porte selon la revendication 4,
**caractérisé en ce que**
le bras de déclenchement est doté d'un entraîneur, qui est guidé dans une coulisse de l'entraîneur (6), sachant que la coulisse (9), en raison d'un chemin d'actionnement, donne lieu à une succession de nombreuses déviations du bras de déclenchement.
